# EUROPÄISCHE PATENTSCHRIFT

(11) **EP 2 109 126 B1**
(45) Veröffentlichungstag und Bekanntmachung des Hinweises auf die Patenterteilung: **07.06.2017**
(21) Anmeldenummer: 09157308.9
(22) Anmeldetag: 03.04.2009
(51) Int. Cl.: H01H 9/04, H05K 5/02

(54) **Explosionssichere Steueranordnung mit einem explosionssicheren Gehäuse**
Explosion-proof control arrangement with explosion-proof housing
Dispositif de commande antidéflagrant avec un boîtier antidéflagrant

(30) Priorität: 09.04.2008 DE 102008018074
(43) Veröffentlichungstag der Anmeldung: 14.10.2009
(73) Patentinhaber: Emerson Process Management GmbH & Co. OHG, 82234 Wessling (DE)
(72) Erfinder: Dr. Krause, Hans, 61231, Bad Nauheim (DE); Wombacher, Erich, 63856, Bessenbach (DE)
(74) Vertreter: Haar, Lucas Heinz Jörn

(56) Entgegenhaltungen:
- DE-A1- 2 617 965
- DE-A1- 3 406 295
- DE-A1- 19 757 023
- GB-A- 2 248 343

## Beschreibung

Die Erfindung betrifft eine explosionssichere Steueranordnung mit einem explosionssicheren Gehäuse, das eine elektrische Steuereinheit mit einer mechanisch zu betätigenden Eingabevorrichtung für Steuerbefehle, Daten oder dergleichen enthält.

Die Übermittlung von beispielsweise Steuerbefehlen an eine in einem explosionssicheren Gehäuse angeordnete Steuereinheit bereitet gewisse Schwierigkeiten, weil die auf der Außenseite des Gehäuses vorzusehenden Mittel zur Befehlseingabe explosionssicher ausgeführt sein müssen. Bekannt sind hierfür u.a. optische und magnetische Einrichtungen, bei denen Sensoren im Gehäuse angeordnet sind, die optische oder magnetische Veränderungen auf der Außenseite des Gehäuses registrieren. Optisch arbeitende Steueranordnungen sind empfindlich gegen eine Beeinflussung durch Fremdlicht, so dass die Sicherheit des Betriebes nicht gewährleistet ist. Magnetisch arbeitende Einrichtungen sind umständlich in der Handhabung, da ein geeignetes, magnetisches Element zur Betätigung verfügbar sein muss. Beide Lösungen haben weiterhin den Nachteil, dass im Falle einer Wartung oder Reparatur eine Bedienung der Steuereinheit nach dem Öffnen des Gehäuses nicht ohne weiteres möglich ist.

Bei einer aus DE 26 17 965 A1 bekannten Steueranordnung mit einem explosionsgeschützten Gehäuse gemäß dem Oberbegriff des Anspruchs 1 enthält die Gehäusewand eine lösbare Platine mit darin eingesetzten Betätigungselementen, die auf einer Bedienseite entsprechend ihrer Funktion aus der Platine heraus ragen und rotatorisch oder translatorisch betätigt werden können. Auf der Innenseite des Gehäuses haben die Betätigungselemente Köpfe größeren Durchmessers und sie umgebende Druckfedern, die zwischen den Köpfen und der Platine angeordnet sind und die Köpfe in Anlage an Schaltstiften eines im Gehäuse angeordneten Schaltgeräts halten.

Das Dokument GB 2 248 343 A offenbart eine Eingabevorrichtung, die durch eine Membran abgedichtet ist. Der Erfindung liegt die Aufgabe zugrunde, eine explosionssichere Steueranordnung der eingangs genannten Art zu schaffen, die betriebssicher und einfach zu handhaben ist und die besonders kostengünstig hergestellt werden kann.

Die genannte Aufgabe wird durch eine Steueranordnung mit den in Anspruch 1 angegebenen Merkmalen gelöst. Vorteilhafte Ausgestaltungen der Steueranordnung sind in den Unteransprüchen angegeben.

Bei der explosionssicheren Steueranordnung nach der Erfindung ist eine äußere Wand des explosionssicheren Gehäuses von einer oder mehreren, in einem Abstand voneinander angeordneten Durchführungen durchdrungen, die flammendurchschlagsfest ausgeführt sind und einen in einer Bohrung längsbeweglich geführten Stößel enthalten, wobei die Stößel auf der Innenseite des Gehäuses einen Kopf aufweisen, der die Beweglichkeit der Stößel nach außen als Anschlag begrenzt, und wobei die inneren Enden der Stößel an einem auf der Innenseite der Gehäusewand angeordneten, federnd nachgiebigen Element anliegen, welches eine nach innen gerichtete Bewegung der Stößel auf die Eingabevorrichtung überträgt, wobei das federnd nachgiebige Element eine Membran aus einem gummielastischen Material, insbesondere Silikon, ist und auf der Innenseite der Membran ein an der Gehäusewand befestigter Stützkörper angeordnet ist, der im Wirkungsbereich der Stößel Ausnehmungen aufweist.

Die erfindungsgemäße Steueranordnung ist einfach zu bedienen, da die äußeren Enden der Stößel wie Drucktasten mit dem Finger betätigt werden können. Die durch ihre Betätigung nach innen verschiebbaren Stößel können im Inneren des Gehäuses in analoger Weise auf eine mechanisch zu betätigende Eingabevorrichtung der dort angeordneten Steuereinheit einwirken, wozu lediglich eine der Eingabevorrichtung entsprechende Anordnung der Durchführungen vorzusehen ist. Die erfindungsgemäße Gestaltung hat weiterhin den Vorteil, dass keine feste mechanische Verbindung zwischen der Eingabevorrichtung der Steuereinheit und den an der Gehäusewand angeordneten Betätigungsmitteln erforderlich ist, und dass die im Gehäuse befindliche Steuereinheit so ausgeführt sein kann, dass sie z.B. für Wartungszwecke auch unmittelbar betätigt werden kann, wenn das Gehäuse durch Abnahme der Gehäusewand geöffnet ist. Die in der Gehäusewand angeordneten Durchführungen mit Stößeln sind weiterhin einfach und kostengünstig herstellbar und unempfindlich gegenüber Einwirkungen von innen und außen.

Durch die Membran aus gummielastischem Material werden die Durchführungen von dem Innenraum des Gehäuses getrennt und der Gehäuseinnenraum zusätzlich abgedichtet. Die Federwirkung der Membran sorgt hierbei gleichzeitig dafür, dass die Stößel nach jeder Betätigung in ihre Grundstellung zurück bewegt und in dieser Stellung gehalten werden. Die Membran kann erfindungsgemäß weiterhin auf der den Stößeln abgekehrten Seite vorstehende Noppen haben, die die Kraftübertragung von den Stößeln auf die Eingabevorrichtung dämpfen und dafür sorgen, dass bei der vorgeschriebenen Schlagprüfung mittels einer von außen auf das Gehäuse einwirkenden Kugel die Eingabevorrichtung nicht beschädigt werden kann- Durch den Stützkörper zur Befestigung der Membran auf der Innenseite werden die frei verformbaren Abschnitte der Membran in ihrer Ausdehnung begrenzt und eine gleichmäßige Federsteifigkeit an den einzelnen Wirkstellen gewährleistet.

Nach einem weiteren Vorschlag der Erfindung sind die äußeren Enden der Stößel auf der Außenseite des Gehäuses mit einer flexiblen Tastmembran bedeckt, deren Ränder mittels einer auf dem Gehäuse befestigten Blende gehalten sind. Durch Die Tastmembran sind die Durchführungen von außen geschützt. Weiterhin können auf der Tastmembran Markierungen zur Kennzeichnung der durch die Betätigung der Stößel erzielbaren Funktionen angebracht sein.

Die Durchführungen sind vorzugsweise als in Gewindebohrungen in der Gehäusewand eingeschraubte Gewindebuchsen aus Metall ausgeführt, die eine zylindrische Bohrung haben, in der ein Stößel mit passendem zylindrischen Abschnitt geführt ist. Alternativ können die Durchführungen mit einer Passbohrung in der Gehäusewand ausgebildet sein, in welcher der Stößel geführt ist. Weiterhin ist es zweckmäßig, wenn die die Durchführungen enthaltende Gehäusewand eine lösbar mit dem Gehäuse verbundene Deckelplatte ist. Hierdurch sind die in dem Gehäuse befindlichen Geräte für Wartungs- oder Reparaturzwecke von der in der Regel freiliegenden Betätigungsseite aus gut zugänglich.

Die Erfindung wird nachfolgend anhand eines Ausführungsbeispiels näher erläutert, das in der Zeichnung dargestellt ist.

Die Zeichnung zeigt einen Querschnitt durch eine explosionssichere Steueranordnung 1, die in dem Abschnitt einer Wand 2 eines explosionssicheren Gehäuses angeordnet und zur Betätigung einer in dem Gehäuse befindlichen elektrischen Steuereinheit mit mechanisch zu betätigender Eingabevorrichtung bestimmt ist.

Die Steueranordnung 1 weist mehrere, die Wand 2 durchdringende, flammendurchschlagfeste Durchführungen 3 auf. Jede Durchführung 3 besteht aus einer Gewindebuchse 4, die mit einem Außengewinde in eine die Wand 2 durchdringende Bohrung eingeschraubt ist. Die Gewindebuchse 4 hat eine durchgehende zylindrische Bohrung 5. In der Bohrung 5 ist ein zylindrischer Stößel 6 längsverschiebbar angeordnet, dessen Länge größer ist als die Dicke der Wand 2. Das auf der Innenseite 7 der zur Wand 2 liegende Ende des Stößels 6 ist mit einem linsenförmigen Kopf 8 größeren Durchmessers versehen, der einen mit dem Ende der Durchführung 3 zusammenwirkenden Anschlag bildet und dadurch die nach außen gerichtete Bewegung des Stößels 6 begrenzt. Das äußere Ende des Stößels 6 ist kappenartig abgerundet und bildet einen auf der Außenseite 9 der Wand 2 erhabenen Noppen, wenn der Kopf 8 an der Gewindebuchse 4 anliegt.

Auf der Innenseite 7 der Wand 2 ist eine Membran 10 angeordnet, die sämtliche Durchführungen 3 überdeckt. Die Membran 10 besteht vorzugsweise aus einem flexiblen Silikonmaterial. An den Stellen, an denen die Köpfe 8 der Stößel 6 an der Membran 10 anliegen, ist die Membran 10 verdickt und bildet dadurch nach innen vorspringende ballige Noppen 11. Die Membran 10 ist durch einen aus Blech geformten Stützkörper 12 auf der Wand 2 festgehalten. Der Stützkörper 12 ist in seinem über die Membran 10 hinausragenden Randbereich durch nicht dargestellte Schrauben an der Wand 2 befestigt. Weiterhin weist der Stützkörper 12 an zwei entgegengesetzten Enden abgewinkelte Haltelaschen 13 auf, an denen eine Eingabevorrichtung für eine im Gehäuse angeordnete Steuereinheit derart befestigbar ist, dass die Tasten, Schalter oder dergleichen der Eingabevorrichtung den Noppen 11 unmittelbar in geringem Abstand gegenüberliegen oder die Noppen 11 berühren. Der Stützkörper 12 weist im Bereich der Noppen 11 insbesondere kreisförmige Ausnehmungen 14 auf, durch die sich die Noppen 11 hindurch erstrecken.

Auf der Außenseite 9 der Wand 2 sind die Durchführungen 3 mit einer flexiblen Tastmembran 15 abgedeckt. Weiterhin ist eine im Tastbereich der Tastmembran 15 ausgesparte Blende 16 vorgesehen, mit der die Tastmembran 15 an der Wand 2 gehalten ist.

Wird von außen beispielsweise mit einem Finger die Tastmembran 15 gegen die Wand 2 gedrückt, so wird hierdurch der an dieser Stelle an der Tastmembran 15 anliegende Stößel 6 nach innen bewegt und der Kopf 8 des Stößels 6 von der Gewindebuchse 4 abgehoben. Durch die Bewegung des Kopfes 8 wird der an ihm anliegende Noppen 11 nach innen gedrückt, wobei sich die flexible Membran 10 elastisch verformt. Die nach innen gerichtete Bewegung des Noppens 11 dient dann zur Bestätigung der dem Noppen zugeordneten Eingabevorrichtung. Wird die Tastmembran 15 anschließend losgelassen, so federt die Membran 10 in ihre ursprüngliche Lage zurück und schiebt dadurch den Stößel 6 wieder nach außen, bis dieser mit seinem Kopf 8 wieder an der Gewindebuchse 4 zur Anlage gelangt.

Die beschriebene explosionssichere Steueranordnung besteht nur aus wenigen Teilen und ist einfach und kostengünstig herstellbar. Durch die enge Passung der Stößelführung in den Gewindebuchsen ist die erforderliche Flammendurchschlagsfestigkeit gewährleistet. Kommt es zu einer Explosion im inneren des Gehäuses, so werden die Stößel durch ihre Köpfe in ihrer Lage sicher festgehalten. Die Abdeckung der Durchführungen innen und außen mit Hilfe von Membranen schützt diese vor Verschmutzung, so dass die leichte Verschiebbarkeit der Stößel über lange Nutzungszeiträume gewährleistet bleibt.

## Patentansprüche

1. Explosionssichere Steueranordnung mit einem explosionssicheren Gehäuse, das eine elektrische Steuereinheit mit einer mechanisch zu betätigenden Eingabevorrichtung enthält, wobei eine äußere Wand (2) des Gehäuses von wenigstens einer Durchführung (3) durchdrungen ist, die flammendurchschlagsfest ausgeführt ist und einen in einer Bohrung (5) längsbeweglich geführten Stößel (6) enthält, wobei der Stößel (6) auf der Innenseite (7) des Gehäuses einen Kopf (8) aufweist, der die Bewegbarkeit des Stößels (6) nach außen als Anschlag begrenzt und wobei das innere Ende des Stößels (6) an einem auf der Innenseite (7) der Wand angeordneten, federnd nachgiebigen Element anliegt, **dadurch gekennzeichnet, dass** das federnd nachgiebige Element eine Membran (10) aus einem gummielastischen Material, insbesondere Silikon, ist, welche eine nach innen gerichtete Bewegung des Stößels (6) auf die Eingabevorrichtung überträgt und dass auf der der Eingabevorrichtung zugewandten Innenseite der Membran (10) ein an der Gehäusewand befestigter Stützkörper (12) angeordnet ist, der im Wirkungsbereich des Stößels eine Ausnehmung (14) aufweist.

2. Steueranordnung nach Anspruch 1, **dadurch gekennzeichnet, dass** die Membran (10) auf der dem Stößel (6) abgekehrten Seite einen vorstehenden Noppen (11) aufweist.

3. Steueranordnung nach einem der Ansprüche 1 oder 2, **dadurch gekennzeichnet, dass** das äußere Ende des Stößels (6) auf der Außenseite (9) des Gehäuses mit einer flexiblen Tastmembran (15) bedeckt ist.

4. Steueranordnung nach dem vorhergehenden Anspruch, **dadurch gekennzeichnet, dass** die Ränder der Tastmembran (15) mittels einer auf dem Gehäuse befestigte Blende (16) gehalten sind.

5. Steueranordnung nach einem der vorhergehenden Ansprüche, **dadurch gekennzeichnet, dass** die Durchführung (3) eine in eine Gewindebohrung in der Gehäusewand (2) eingeschraubte Gewindebuchse (4) aufweist.

6. Steueranordnung nach einem der Ansprüche 1 bis 4, **dadurch gekennzeichnet, dass** die Durchführung (3) eine in der Gehäusewand (2) ausgebildete Passbohrung aufweist, in welcher der Stößel (6) geführt ist.

7. Steueranordnung nach einem der vorhergehenden Ansprüche, **dadurch gekennzeichnet, dass** die die Durchführung (3) aufweisende Gehäusewand (2) eine lösbar mit dem Gehäuse verbundene Deckelplatte ist.

8. Steueranordnung nach einem der vorhergehenden Ansprüche, **gekennzeichnet durch** mehrere in einem Abstand voneinander angeordnete, flammendurchschlagsfeste Durchführungen (3), die in einer Bohrung (5) längsbeweglich geführte Stößel (6) enthalten und die jeweils gemeinsam auf der Innenseite der Gehäusewand (2) der Membran (10) und auf der Außenseite der Gehäusewand (2) der Tastmembran (15) zugeordnet sind.

## Claims

1. Explosion-proof control arrangement comprising an explosion-proof housing which contains an electrical control unit comprising a mechanically operable input device, at least one through-opening (3) passing through an outer wall (2) of the housing, being resistant to flame transmission, and containing a tappet (6) which is guided in a hole (5) so as to be longitudinally moveable, the tappet (6) comprising, on the inner face (7) of the housing, a head (8) which, by acting as a stop, restricts the ability of the tappet (6) to move outwardly, and the inner end of the tappet (6) abutting a resiliently compliant element which is arranged on the inner face (7) of the wall, **characterised in that** the resiliently compliant element is a membrane (10) which is made of a rubber-elastic material, in particular silicon, and conveys an inward movement of the tappet (6) to the input device, and **in that** a support body (12) is arranged on the inner face of the membrane (10) that faces the input device, which support body is fastened to the housing wall and comprises a recess (14) in the range of action of the tappet.

2. Control arrangement according to claim 1, **characterised in that** the membrane (10) comprises a protruding knob (11) on the face remote from the tappet (6).

3. Control arrangement according to either claim 1 or claim 2, **characterised in that** the outer end of the tappet (6) is covered with a flexible tactile membrane (15) on the outer face (9) of the housing.

4. Control arrangement according to the preceding claim, **characterised in that** the edges of the tactile membrane (15) are held by means of a panel (16) which is fastened to the housing.

5. Control arrangement according to any of the preceding claims, **characterised in that** the through-opening (3) comprises a threaded bushing (4) which is screwed into a threaded hole in the housing wall (2).

6. Control arrangement according to any of claims 1 to 4, **characterised in that** the through-opening (3) comprises a fitting hole which is made in the housing wall (2) and in which the tappet (6) is guided.

7. Control arrangement according to any of the preceding claims, **characterised in that** the housing wall (2) comprising the through-opening (3) is a cover plate which is removably connected to the housing.

8. Control arrangement according to any of the preceding claims, **characterised by** a plurality of through-openings (3) which are resistant to flame transmission, are arranged at a distance from one another, contain a tappet (6) which is guided in a hole (5) so as to be longitudinally moveable, and which are each mutually associated with the membrane (10) on the inner face of the housing wall (2) and with the tactile membrane (15) on the outer face of the housing wall (2).

## Revendications

1. Système de commande antidéflagrant comprenant un boîtier antidéflagrant qui contient une unité de commande électrique présentant un dispositif d'entrée à actionner mécaniquement, une paroi extérieure (2) du boîtier étant traversée par au moins un passage traversant (3) qui est conçu résistant au retour de flammes et qui contient un poussoir (6) guidé dans un trou (5) selon un mouvement longitudinal, le poussoir (6) comprenant du côté de la face intérieure (7) du boîtier une tête (8) qui, en tant que butée, limite le mouvement du poussoir (6) vers l'extérieur, et l'extrémité intérieure du poussoir (6) s'appuyant sur un élément élastiquement déformable disposé sur la face intérieure (7) de la paroi, **caractérisé en ce que** l'élément élastiquement déformable est une membrane (10) réalisée dans un matériau élastique, en particulier du silicone, laquelle transmet au dispositif d'entrée un déplacement du poussoir (6) dirigé vers l'intérieur, et **en ce qu'**un corps de support (12) est disposé sur la face intérieure la membrane (10), face dirigée vers le dispositif d'entrée, lequel corps support est fixé sur la paroi de boîtier et présente un évidement (14) dans la zone d'action du poussoir.

2. Système de commande selon la revendication 1, **caractérisé en ce que** la membrane (10) présente sur la face opposée au poussoir (6) un picot (11) en saillie.

3. Système de commande selon l'une des revendications 1 ou 2, **caractérisé en ce que** l'extrémité extérieure du poussoir (6) est recouverte, sur ta face extérieure (9) du boîtier, par une membrane flexible sensible au toucher (15).

4. Système de commande selon l'une des revendications précédentes, **caractérisé en ce que** les bords de la membrane sensible au toucher (15) sont maintenus au moyen d'un cache (16) fixé sur le boîtier.

5. Système de commande selon l'une des revendications précédentes, **caractérisé en ce que** le passage traversant (3) est muni d'une douille filetée (4) vissée dans un trou fileté réalisé dans la paroi de boîtier (2).

6. Système de commande selon l'une des revendications 1 à 4, **caractérisé en ce que** le passage traversant (3) présente un perçage d'ajustage ménagé dans la paroi de boîtier (2) et dans lequel est guidé le poussoir (6).

7. Système de commande selon l'une des revendications précédentes, **caractérisé en ce que** la paroi de boîtier (2) comprenant le passage traversant (3) est une plaque de couvercle reliée de manière détachable au boîtier.

8. Système de commande selon l'une des revendications précédentes, **caractérisé par** plusieurs passages traversants (3) résistants au retour de flamme et disposés à distance les uns des autres, lesquels contiennent des poussoirs (6) guidés dans un trou (5) selon un mouvement longitudinal et sont chacun associés conjointement à la membrane (10) sur la face intérieure de la paroi de boîtier (2) et à la membrane sensible au toucher (15) sur la face extérieure de la paroi de boîtier (2).
